# DEMANDE DE BREVET EUROPEEN

(11) **EP 2 453 525 A1**
(43) Date de publication de la demande: **16.05.2012**
(21) Numéro de dépôt: 11392008.6
(22) Date de dépôt: 08.07.2011
(51) Int. Cl.: H01Q 19/13

(54) **Réflecteur parabolique pour antenne pour radio communication fabriqué en matériel plastique**

(30) Priorité: 09.07.2010 MC 2567
(71) Demandeur: Di Ceglie, Andrea, 98000 Monaco (MC)
(72) Inventeur: Di Ceglie, Andrea, 98000 Monaco (MC)

(57) **Abrégé**

L'invention concerne la réalisation d'un réflecteur parabolique pour des antennes de radiocommunications dont la structure portante est réalisée en plastique ce qui permet d'obtenir des antennes avec des caractéristiques techniques meilleures que celles fabriquées complètement en métal.

Les avantages sont nombreux parmi lesquels son moindre poids à dimensions égales, très haut résistance à la corrosion et à la détérioration due à l'exposition aux agents chimiques atmosphériques, robustesse et élasticité qui permettent de pouvoir recevoir de pressions mécaniques ou des coups sans subir de déformations permanentes. Il en résulte que les problèmes et les coûts d'emballage, de transport et de stockage en sont évidemment réduits par rapport aux antennes actuelles construites complètement en métal.

## Description

L'invention est relative à un réflecteur parabolique pour antenne de radiocommunication tel qu'on l'utilise actuellement dans la radiocommunication fabriqué en métal.

Le réflecteur parabolique pour radiocommunication est normalement fabriqué en métal pour pouvoir transmettre et recevoir les ondes radio présentes dans l'air.

Dans sa fabrication, l'utilisation du métal présente des limites qui peuvent être dépassées en changeant le type de matériel.

En général, on utilise le fer car c'est le métal qui est de moindre coût.

Les limites principales de ce métal sont le poids -élevé et la sensibilité aux agressions des agents chimiques présents dans l'atmosphère tels que le brouillard salé sur les littoraux ce qui contraint obligatoirement à le traiter au moyen de peinture de protection. 09 002 PRP décrit un dispositif pour des antennes de radiocommunications qui a une structure portante -en matière plastique et une partie en métal insérée à l'intérieur de la structure portante en plastique pour recevoir les ondes radio.

L'invention porte sur la réalisation d'un réflecteur parabolique pour radiocommunications dont la structure portante est plus légère, plus résistante aux agressions aux agents atmosphériques, plus résistante aux sollicitations mécaniques des coups et chutes et qui dans le même temps conserve en excellent état les propriétés nécessaires pour la transmission des ondes radio.

Selon la présente invention, il est proposé un réflecteur parabolique ou la caractéristique principale tient à sa structure portante en plastique qui présente de nombreux avantages par rapport à la structure classique tout en métal.

La matière plastique utilisée est beaucoup plus robuste tout particulièrement adaptée à résister aux agents chimiques présents dans l'atmosphère et à supporter les fortes variations de température ainsi que exposition au spectre de le lumière ce qui altère les qualités de la matière.

L'antenne de radio communication montée avec ce réflecteur est donc beaucoup plus solide, résistant mieux aux agents climatiques et néanmoins plus légère si l'on considère ses dimensions.

Dans la structure portante en matière plastique, un disque de forme parabolique réalisé dans une fine feuille d'aluminium a été inséré.

Le capteur parabolique en aluminium est fabriqué selon une technologie qui permet un soin et une précision de travail extrêmement élevés.

Le disque en aluminium reste à l'intérieur de la structure en plastique et n'a donc besoin d'aucune couche de peinture de protection ce qui ne serait pas le cas si l'antenne était réalisée en fer.

Le contact électrique du disque en aluminium avec l'illuminateur et avec le boîtier métallique de la radio se fait au moyen d'un cylindre réalisé dans le même type de matériel que le disque.

Le cylindre de contact permet également la fixation mécanique du disque qui est ainsi bloqué à l'intérieur de la structure en matière plastique.

Le cylindre de contact peut accueillir également un éventuel transformateur pour adapter les brides de la radio et de l'illuminateur au cas où elles seraient différentes.

La fixation mécanique du réflecteur au mât se fait au moyen d'une plaque métallique coulée dans la structure du réflecteur.

La plaque de fixation mécanique pour bloquer l'antenne au mât portant est réalisé dans la même matière que celle qui est utilisée pour la construction du disque et du cylindre afin d'éviter les courants électrochimiques qui pourraient être générés et finiraient par créer avec le temps une altération physique -de la structure du métal.

Pour la fixation mécanique du boîtier de la radio sur l'antenne, des ancrages métalliques sont insérés dans la structure plastique et sont ainsi protégés des agents atmosphériques. Le type de matériel utilisé pour la structure portante est construit en matière plastique avec un différentiel bas qui évite d'intégrer une couche de protection contre les ondes radio sur les parois du cylindre qui sont le support de la couverture "radom" (couche rendue nécessaire sur l'antenne avec une structure métallique pour évite l'irradiation anormale du signal de transmission qui se crée dans la zone latérale du faisceau dans la même direction où pointe l'antenne.)

L'utilisation de cette matière plastique à différentiel bas permet de réduire les perturbations de réflexion pendant la réception, crées par le signal qui arrive par la face postérieure de l'antenne.

Il est évident que le poids final de toute l'antenne construite avec ce réflecteur sera remarquablement inférieur si on le compare à une antenne réalisée complètement en métal.

Un autre avantage non négligeable de ce réflecteur parabolique est la robustesse qui , alliée à l'élasticité de la matière plastique, permet de pouvoir recevoir des pressions mécaniques et des coups sans subir de déformations permanentes.

Des modes de réalisation de la présente invention vont maintenant être décrits, à titre d'exemple, en référence aux dessins annexés sur lesquels :
La planche 1/4 est la vue postérieure et latérale du réflecteur parabolique avec le disque métallique qui fait fonction d'antenne, la plaque qui permet la fixation de toute la structure au mât portant et le cylindre central qui fait la liaison entre la radio et l'antenne contenant le transformateur d'adaptation entre le guide d'onde de la radio et l'illuminateur de l'antenne.
La planche II / 4 est la vue postérieure et latérale du disque métallique qui fait office de réflecteur d'antenne et qui est inséré dans la structure portante réalisée en plastique.
La planche III / 4 est la vue de face et latérale de la plaque métallique qui, une fois insérée dans la structure portante en plastique permet la fixation du réflecteur parabolique au mât portant.
La planche IV / 4 est la vue de face et latérale du cylindre central (constitué de deux parties métalliques) qui fait la liaison de la radio à l'antenne contenant le transformateur d'adaptation entre le guide d'onde et l'illuminateur de l'antenne sur lequel se fait la fixation mécanique de l'illuminateur même.

Une antenne pour radiocommunications à haute fréquence prévoit un réflecteur parabolique pour transmettre et recevoir les ondes radio, à l'intérieur du réflecteur il est inséré un illuminateur dont les dimensions varient selon la fréquence à laquelle l'antenne doit être utilisée. A titre d'exemple, l'invention présentée est décrite avec un diamètre d'antenne nominal de 60 centimètres mais elle peut s'appliquer à d'autres dimensions d'antenne ( 30, 120,180, et autres). Tel qu'il est représenté dans la planche n°I / 4 un réflecteur parabolique pour radiocommunications qui utilise la structure portante en plastique est formé d'une structure en plastique moulé 1 dans laquelle est intégré le disque en aluminium 2 qui remplit toutes les exigences nécessaires pour la réception et la transmission des ondes radio. Dans la partie centrale de la structure, la plaque 3 est intégrée ce qui permet une fixation mécanique de toute l'antenne sur le mât de soutien permettant de fait la continuité électrique de l'antenne au mât. Dans la partie centrale ronde de la plaque de fixation le cylindre 4 est intégré cela permet la liaison électrique entre le disque, la plaque de fixation et l'appareil radio; on peut, en outre, si nécessaire, y insérer un transformateur d'adaptation entre la radio et l'illuminateur. Des trous ont été percés sur le cylindre pour permettre de fixer l'illuminateur.

## Revendications

1. Réflecteur parabolique en plastique utilisé pour la construction d'antennes de radiocommunications à haute fréquence comprenant:
un disque de forme parabolique en métal qui permet la réflexion des ondes radio;
une plaque de fixation insérée lors du moulage du plastique pour fixer mécaniquement l'antenne au mât de soutien et permettre également la liaison électrique entre l'antenne et le mât;
l'insertion d'ancrages métalliques dans la structure du réflecteur parabolique pour la fixation de l'appareil radio à l'antenne ;
l'insertion d'un cylindre métallique dans la plaque de fixation pour permettre la liaison électrique entre le disque de forme parabolique, la plaque de fixation et l'appareil radio;
l'insertion dans le cylindre de contact d'un transformateur d'adaptation entre la bride de la radio et la bride de l'illuminateur;
la fixation mécanique de l'illuminateur au cylindre de contact;

2. Réflecteur parabolique selon les revendications 1 dans lesquelles le disque métallique de forme parabolique peut être inséré après le moulage du plastique;

3. Réflecteur parabolique selon les revendications 1 dans lesquelles le disque métallique de forme parabolique peut être inséré pendant le moulage du plastique;

4. Réflecteur parabolique selon les revendications 1, 2 ou 3 dans lesquelles les ancrages de fixation peuvent être insérés pendant le moulage du plastique;

5. Réflecteur parabolique selon les revendications précédentes où le cylindre métallique pour la liaison électrique est également utilisé pour la fixation mécanique du disque métallique de forme parabolique;

6. Réflecteur parabolique selon les revendications précédentes où le cylindre métallique pour la liaison électrique est fabriqué d'une seule pièce au lieu de deux;

7. Réflecteur parabolique selon les revendications précédentes réalisé dans tous les diamètres nominaux normalement utilisés pour des antennes de radiocommunications et plus précisément 30 centimètres nominaux, 60 centimètres nominaux, 120 centimètres nominaux, 180 centimètres nominaux, 240 centimètres nominaux.
